# EUROPÄISCHE PATENTSCHRIFT

(11) **EP 0 311 764 B1**
(45) Veröffentlichungstag und Bekanntmachung des Hinweises auf die Patenterteilung: **15.05.1991**
(21) Anmeldenummer: 88112525.6
(22) Anmeldetag: 02.08.1988
(51) Int. Cl.: B30B 9/30

(54) **Ballenpresse**
Baler
Presse-balles

(30) Priorität: 15.10.1987 DE 3734936
(43) Veröffentlichungstag der Anmeldung: 19.04.1989
(73) Patentinhaber: Paal's Packpressen-Fabrik GmbH & Co. KG, 49124 Georgsmarienhütte (DE)
(72) Erfinder: Westerfeld, Manfred, DE-4500 Osnabrück (DE)
(74) Vertreter: Busse & Busse Patentanwälte

(56) Entgegenhaltungen:
- GB-A- 813 393
- GB-A- 2 145 968
- Patent Abstracts of Japan, unexamined applications, Field M, Band 7, Nr. 159, 13. Juli 1983, The Patent Office Japanese Government, page 37 M 228, Kokai-no. 58-65 951 (Bandou Kikou)

## Beschreibung

Die Erfindung betrifft eine Ballenpresse nach dem Oberbegriff des Anspruchs 1. Ballenpressen dieser aus der Praxis geläufigen Art, insbesondere als Kanalballenpresse ausgebildete Hochleistungspressen, sind nicht nur wegen der geforderten Preßdrücke und Spreizdrücke, sondern auch wegen des schwer kontrollierbaren Anfalls an zerkleinertem Material, Staub und Schmutz robust auszulegen. Insbesondere bei Ballenpressen für Papier, deren Preßgut feuchter Witterung ausgesetzt sein kann, ist dem Eindringen feuchten Papierstaubs Rechnung zu tragen.

Ein hierfür kritischer Bereich ist der Zwischenbereich zwischen Preßstempel und Preßkasten, der zwar im wesentlichen vorderseitig durch eine Preßplatte abgedeckt ist, jedoch nicht vollständig gegen das Eindringen von Papierstaub abgeschirmt werden kann.

In ungünstigen Fällen, insbesondere bei feuchter Witterung, können die Zwischenräume zwischen Preßstempel und Preßkasten Papierstaub aufnehmen, der sich durch Feuchtigkeit und mechanische Einwirkung der bewegten Teile zu einer Masse verdichten und verhärten kann, die im Wartungsfall nur noch mit schweren Werkzeugen zu beseitigen ist.

Diese Masse kann aber andererseits, wenn sie nicht rechtzeitig entfernt wird, die Rollen umschließen oder unterseitig nach Art eines Bremskeils blockieren, wodurch der Preßstempel schwergängig wird und infolge schleifender Beanspruchungen an den Rollen und Rollenbahnen Schaden nehmen kann.

Aufgabe der Erfindung ist es, eine Ballenpresse zu schaffen, die mit pressengemäßen, d.h. insbesondere robusten Mitteln einen zuverlässigen Schutz gegen eine Blockierung und Beschädigung der Rollen durch eindringenden Staub schafft.

Gemäß der Erfindung für diese Aufgabe von einer Ballenpresse nach dem Oberbegriff des Anspruchs 1 ausgehend mit den kennzeichnenden Merkmalen des Anspruchs 1 gelöst. Maßgeblich für die erfindungsgemäße Lösung ist die Erkenntnis, daß das Eindringen von Staub in den Zwischenbereich zwischen Preßstempel und Preßkasten auch mit aufwendigen Mitteln nicht verhindert werden kann. Dementsprechend ist die Wirkung der Abdeckung zunächst einmal darauf gerichtet, die Einwirkung (feuchten) Staubs auf die Rollen abzublocken und andererseits auch eine Reibeinwirkung auf Staub-Nester oder Staub-Pfropfen zu vermeiden, um eine gefährliche Verdichtung und Verhärtung dieser Pfropfen zu unterbinden. Indem die Abdeckung die jeweilige Rolle eng umschließt, verhindert sie eine Massierung von Staubmaterial und erzeugt zwischen Abdeckung und Rolle einen schleifenden Mitnahmeeffekt, der eine Selbstreinigungswirkung erzielt. Hierzu ist es von Vorteil, wenn das Material der Abdeckung glatt und wasserabweisend ist, so daß ein Anhaften von Schmutz nicht vom Material her gefördert wird.

Besonders vorteilhaft wird die Abdeckung um die Rollen so weit herumgeführt, daß lediglich an der Unterseite noch ein Aufstandsbereich der Rollen freibleibt. In erster Linie werden die besonders gefährdeten nahe der Preßplatte gelegenen unterseitigen Stützrollen zu schützen sein, jedoch kann die Abdeckung auch weiter hinten gelegene Rollen umschließen.

Eine bevorzugte Ausführungsform sieht die Form einer durchlaufenden Blockleiste für die Abdeckung vor, die vorderseitig mit der Preßplatte abschließt und die seitlich gegenüber den Rollen vorsteht, so daß sie in einer Ausführung aus einem gleitfähigen Material wie etwa Polyamid-Kunststoff auch einen Gleitschuh zur seitlichen Führung des Preßstempels im Preßkasten bildet.

Weitere Merkmale und Vorteile der Erfindung ergeben sich aus den Ansprüchen und der nachfolgenden Beschreibung, in der ein Ausführungsbeispiel des Gegenstands der Erfindung anhand einer Zeichnung näher erläutert ist. In der Zeichnung zeigen in jeweils schematisierter schnittbildlicher Darstellung
Fig. 1 Seitenansicht von Preßkasten und Preßstempel einer Ballenpresse (im Schnitt nach Linie I-I in Fig.2) und
Fig. 2 schnittbildliche Draufsicht nach Linie II-II in Fig. 1.

Die in der Zeichnung insgesamt mit 1 bezeichnete Ballenpresse ist zur Vereinfachung nur in einem Teilausschnitt dargestellt, bei dem die Seitenansicht nach Fig. 1 einen Einfüllschacht 2 erkennen läßt, an den sich unterseitig ein Preßkasten 3 anschließt, der seinerseits horizontal nach vorne in einen Preßkanal 4 mit gepreßt anstehendem Papiermaterial 5 übergeht. Durch den Preßkasten 3 hindurch ist ein Preßstempel 6 bis in den Preßkanal 4 hinein vorfahrbar, wobei der Antrieb über eine Kolbenstange 7 eines druckmittelbetätigten Stellgliedes (nicht dargestellt) erfolgt. Der Preßstempel 6 schließt vorderseitig mit einer Preßplatte 8 ab, die dem Querschnitt des Preßkastens 3 und des Preßkanals 4 weitgehend angepaßt ist.

An der Schnittlinie zwischen Einfüllschacht 2 und Preßkanal 4 ist ein Schneidbalken 9 vorgesehen, der es erlaubt, über die Preßplatte 8 und den Preßkanal 4 hinausstehendes Material abzuscheren und damit ein Verblocken bzw. Verklemmen zu vermeiden.

Der Preßstempel 6 ist üblicherweise oberseitig durch ein Deckblech (nicht dargestellt) abgeschlossen, welches den Eintritt von Papier und Schmutz in Hohlräume des Preßstempels 6 weitgehend verhindert. Zu diesen Hohlräumen gehören neben vorderseitigen vertikalen Schlitzen 10, die beim Umschnüren der fertigen Ballen mit Draht für den Durchtritt von Draht und Umschnürungswerkzeugen vorzusehen sind, seitliche Zwischenräume zwischen vertikalen Seitenwänden 11, 12 des Preßstempels und vertikalen Seitenwänden 13, 14 des Preßkastens. Beidseitig sind hier Abstände zwischen den Wänden und damit Zwischenräume geschaffen, in denen untere Rollen 15, 16 (in kurzem Abstand hinter der Preßplatte 8 und 17, 18 in größerem Abstand zur Preßplatte) am Preßkolben gelagert sind. Mit diesen vier Rollen stützt sich der Preßkolben 6 unterseitig auf zwei Rollenbahnen ab, die im Bereich des Preßkolbens 3 durch einen vollflächigen Boden 19 und weiter hinten (nicht dargestellt) durch getrennte Schienen gebildet werden, um dort nach Möglichkeit loses Staubmaterial nach unten ausfallen lassen zu können.

An der Oberseite des Preßkolbens 6 sind weitere Rollen 20, 21 vorgesehen, die den Preßkolben bei Anlage gegen oberseitige Rollenbahnen des Preßkastens niederhaltend abstützen.

Es versteht sich ohne weiteres, daß die Preßplatte 8 zu den Wänden des Preßkastens 3 und des Preßkanals 4 einen Bewegungsspalt freihalten muß, um eine schleifende Anlage und auch eine Verklemmungsgefahr bei eintretendem Material zu vermeiden. Darüber hinaus sind besondere Ausnehmungen in bestimmten Fällen nötig, wenn die Preßplatte 8 beispielsweise in den Preßkanal 4 hineinragende Rückhaltefinger 22, 23, 24 passieren soll, die das gepreßte Material daran hindern, elastisch in den Preßkasten zurückzukehren.

Die so entstehenden Spalte und Öffnungen zwischen Preßplatte 8 und den Wandungen von Preßkasten 3 und Preßkanal 4 erlauben notgedrungenermaßen den Durchtritt von Staub oder feuchter Papiermassen in den für die Rollen freizuhaltenden Zwischenraum. Unter Feuchtigkeitseinwirkung kann sich dabei Papiermasse oder sonstiges faserhaltiges und feuchtigkeitsaufnehmendes Material während der Arbeit der Ballenpresse verdichten und verfestigen und eine steinharte Konsistenz annehmen, die die Rollen blockiert. Gefährdet sind dabei die untenliegenden Rollen 15, 16, 17 und 18.

Der Gefahr ist gemäß der Erfindung dadurch wirksam begegnet, daß die Rollen 15, 17 und 16, 18 jeweils paarweise durch eine Blockleiste 25 bzw. 26 abgedeckt sind. Diese blockleistenförmige Abdeckung 25 bzw. 26 umschließt insbesondere die vornliegenden, der Preßplatte 8 benachbarten Rollen 15, 16 bis auf einen schmalen Bewegungsspalt 27. Damit werden die Rollen nicht lediglich gegen einen Staubbefall abgedeckt, es wird insbesondere verhindert, daß sich Pfropfen von Staubmasse bilden und im Zusammenspiel mit der Rolle verdichten. In dieser Hinsicht sind die Blockleisten 25, 26 bis an die Preßplatte 8, an deren Rückseite anschließend, durchgezogen.

Der Bewegungsspalt 27 verhindert schon aufgrund seiner Enge, daß sich größere Materialmassen festsetzen, er schafft aber gleichzeitig einen Selbstreinigungseffekt, bei dem etwaige kleine Staubmassen mit der Umdrehung der Rolle ausgeworfen werden.

Hierzu ist es vorteilhaft, daß die Blockleisten aus einem wasserabweisenden und glatten Kunststoff bestehen, was einem Anhften von Staubmasse an dem Kunststoff entgegenwirkt.

Die Blockleisten sind auch zu den hintenliegenden Rollen 17, 18 weitergeführt und decken diese zumindest im Bereich des Zwischenraumes zwischen den Rollen und oberseitig ab, wobei wiederum ein entsprechender schmaler Bewegungsspalt zwischen Blockleiste und Rolle vorgesehen ist. Die Oberseite der Blockleisten 25, 26 bildet eine durchgehende gerade Fläche, an der sich Schmutzmaterial relativ schwer festsetzt und von der es leicht zu entfernen ist.

Die Blockleisten 25, 26 sind in ihrer Breite nicht nur so weit ausgelegt, daß sie die Rollen 15, 16, 17 und 18 vollständig überdecken. Sie sind darüber hinaus mit einem seitlichen Überstand über die Rollen versehen. Damit sind sie gleichzeitig in der Lage, die Funktion von Gleitschuhen oder Scheuerleisten zu übernehmen, um die seitliche Führung des Preßstempels zu verbessern und mit einer gleitenden Anlage Materialabnutzung, Reibungskräfte und Geräusche herabzusetzen. Die Blockleisten 25, 26 können dazu auch mit einem seitlichen Überstand über den Rand der Preßplatte 8 ausgelegt werden, da die Blockleisten zu den Seitenwänden des Preßkastens 3 und Preßkanals 4 nur noch einen äußerst geringen Bewegungs- oder Gleitspalt benötigen. Für diese Funktion ist als Kunststoff vorzugsweise ein verschleißfestes, gleitfähiges Material wie Polyamid vorgesehen. Zur Erhöhung der Standfestigkeit dieses Materials kann dieses darüber hinaus faserverstärkt ausgebildet sein, etwa mit einer Verstärkung durch Glasfaser, Kohlefaser oder Metallfasern.

Grundsätzlich ist die Blockleiste allerdings nicht vom Material her auf Kunststoff festgelegt. Ausführungen in Metall sind gleichfalls wasserabweisend und verschleißfest. Gute Gluteigenschaften sind mit Buntmetallen, insbesondere Bronzelegierungen, oder Grauguß erzielbar. Hohe Standzeiten lassen sich mit Stahllegierungen erzielen, die überdies ein Anschweißen der Abdeckung statt einer Schraubmontage oder dgl. Verbindungstechnik zulassen. Ferner kann die Abdeckung mehrteilig bzw. mehrschichtig aus verschiedenen Materialien gebildet sein, um etwa eine außenliegende Deckplatte auf die Funktion einer Gleit- oder Schleißfläche auszulegen.

## Patentansprüche

1. Ballenpresse für Papier und dergleichen faserhaltiges und feuchtigkeitsaufnehmendes Material mit einem von oben befüllbaren Preßkasten und einem in diesem aus einer zurückgezogenen Ruhestellung mittels eines Antriebs vorbeweglichen Preßstempel, der hinter einer den Querschnitt des Preßkastens im wesentlichen abdeckenden Preßplatte seitlich verdeckt angeordnete Rollen zur Abstützung des Preßstempels auf Rollenbahnen des Preßkastens aufweist, dadurch gekennzeichnet, daß von den Rollen (15, 16, 17, 18) zumindest die der Preßplatte nächstliegenden Rollen (15, 16) umfangsseitig durch eine Abdeckung (25, 26) weitgehend umschlossen sind, wobei die Abdeckung zu den Rollen (15, 16) lediglich einen schmalen Bewegungsspalt (27) freiläßt.

2. Ballenpresse nach Anspruch 1, dadurch gekennzeichnet, daß die Abdeckung (25, 26) die Rollen (15, 16) allseitig mit Ausnahme des unterseitigen Aufstandsbereichs umschließt.

3. Ballenpresse nach Anspruch 1 oder 2, dadurch gekennzeichnet, daß die Abdeckung (25, 26) auch jeweils der Preßplatte (8) weiter abliegende Rollen (17, 18) umschließt.

4. Ballenpresse nach einem der Ansprüche 1 bis 3, dadurch gekennzeichnet, daß die Abdeckung (25, 26) in der Grundform einer durchlaufenden Blockleiste ausgebildet ist, die Aussparungen für die Rollen (15, 16, 17, 18) aufweist.

5. Ballenpresse nach einem der Ansprüche 1 bis 4, dadurch gekennzeichnet, daß die Abdeckung (25, 26) vorderseitig mit der Preßplatte (8) abschließt.

6. Ballenpresse nach einem der Ansprüche 1 bis 5, dadurch gekennzeichnet, daß die Abdeckung (25, 26) seitlich gegenüber den Rollen als Gleitschuh vorsteht.

7. Ballenpresse nach einem der Ansprüche 1 bis 6, dadurch gekennzeichnet, daß die Abdeckung (25, 26) aus einem verschleißfesten, gleitfähigen Kunststoff besteht.

8. Ballenpresse nach einem der Ansprüche 1 bis 7, dadurch gekennzeichnet, daß die Abdeckung (25, 26) aus einem faserverstärkten Kunststoff besteht.

9. Ballenpresse nach Anspruch 7 oder 8, dadurch gekennzeichnet, daß der Kunststoff ein Polyamid ist.

10. Ballenpresse nach einem der Ansprüche 1 bis 6, dadurch gekennzeichnet, daß die Abdeckung zumindest teilweise aus Metall besteht.

11. Ballenpresse nach Anspruch 10, dadurch gekennzeichnet, daß die Abdeckung zumindest an einer nach außen gewandten Oberfläche aus einer Bronzelegierung besteht.

12. Ballenpresse nach Anspruch 10, dadurch gekennzeichnet, daß die Abdeckung zumindest an einer nach außen gewandten Oberfläche aus Grauguß besteht.

13. Ballenpresse nach Anspruch 10, dadurch gekennzeichnet, daß das Metall eine Stahllegierung ist.

## Claims

1. A baling press for paper and like fibrous and moisture-absorbing material with a press tank intended to be filled from above and adapted to be moved therein by means of a drive out of a retracted inoperative position and forwards, a press ram which has, behind a press plate substantially masking the cross-section of the press tank, laterally concealed rollers for supporting the press ram on rollways of the press tank, characterised in that of the rollers (15, 16, 17, 18) at least the rollers (15, 16) which are closest to the press plate are on their periphery substantially enclosed by a covering (25, 26), the covering allowing the rollers (15, 16) only a narrow gap (27) for movement.

2. A baling press according to Claim 1, characterised in that the covering (25, 26) encloses the rollers (15, 16) on all sides with the exception of their contacting underside area.

3. A baling press according to Claim 1 or 2, characterised in that the covering (25, 26) also in each case encloses the rollers (17, 18) which are farther remote from the press plate (8).

4. A baling press according to one of Claims 1 to 3, characterised in that the covering (25, 26) is basically constructed in the form of a continuous block strip having recesses for the rollers (15, 16, 17, 18).

5. A baling press according to one of Claims 1 to 4, characterised in that the front of the covering (25, 26) is flush with the press plate (8).

6. A baling press according to one of Claims 1 to 5, characterised in that the covering (25, 26) projects laterally from the rollers as a sliding shoe.

7. A baling press according to one of Claims 1 to 6, characterised in that the covering (25, 26) consists of a wear-resistant synthetic plastics material with sliding properties.

8. A baling press according to one of Claims 1 to 7, characterised in that the covering (25, 26) consists of a fibre-reinforced synthetic plastics material.

9. A baling press according to Claim 7 or 8, characterised in that the synthetic plastics material is a polyamide.

10. A baling press according to one of Claims 1 to 6, characterised in that the covering consists at least partially of metal.

11. A baling press according to Claim 10, characterised in that on at least one outer surface the covering consists of a bronze alloy.

12. A baling press according to Claim 10, characterised in that on at least one outer surface, the covering consists of grey cast iron.

13. A baling press according to Claim 10, characterised in that the metal is a steel alloy.

## Revendications

1. Presse-balles pour papier et matières similaires à base de fibres et hydrophiles, avec un caisson de pressage pouvant être rempli par le haut et un pilon de pressage pouvant avancer dans celui-ci au moyen d'une commande à partir d'une position arrière de repos, pilon qui comporte des galets disposés latéralement et recouverts, situés en arrière d'un plateau de pressage occupant en gros la section droite du caisson de pressage, galets qui servent à soutenir le piston de pressage sur des voies de roulement, caractérisé en ce que parmi les galets (15, 16, 17, 18) au moins les galets (15, 16) qui sont situés les plus près du plateau de pressage sont largement entourés sur leur périphérie d'un recouvrement (25, 26), ledit recouvrement laissant subsister une fente étroite de circulation (27) pour les galets (15, 16).

2. Presse-balles selon la revendication 1, caractérisé en ce que le recouvrement (25, 26) entoure de tous les côtés les galets (15, 16) à l'exception de la zone de sustentation inférieure.

3. Presse-balles selon la revendication 1 ou 2, caractérisé en ce que le recouvrement (25, 26) entoure aussi chaque fois les autres galets inférieurs (17, 18) du plateau de pressage.

4. Presse-balles selon l'une des revendications 1 à 3, caractérisé en ce que le recouvrement (25, 26) a fondamentalement la forme d'un bandeau massif continu qui présente des évidements pour les galets (15, 16, 17, 18).

5. Presse-balles selon l'une des revendications 1 à 4, caractérisé en ce que le recouvrement (25, 26) vient en avant au contact du plateau de pressage.

6. Presse-balles, selon l'une des revendications 1 à 5, caractérisé en ce que le recouvrement (25, 26) fonctionne latéralement vis à vis des galets comme un patin.

7. Presse-balles selon l'une des revendications 1 à 6, caractérisé en ce que le recouvrement (25, 26) est réalisé en une matière plastique résistent à l'usure et glissante.

8. Presse-balles selon l'une des revendications 1 à 7, caractérisé en ce que le recouvrement (25, 26) est réalisé en une matière plastique renforcée par des fibres.

9. Presse-balles selon l'une des revendications 7 ou 8, caractérisé en ce que la matière plastique est un polyamide.

10. Presse-balles selon l'une des revendications 1 à 6, caractérisé en ce que le recouvrement est au moins partiellement en métal.

11. Presse-balles selon la revendication 10, caractérisé en ce que le recouvrement, en ce qui concerne au moins la face supérieure tournée vers l'extérieur est en un alliage de bronze.

12. Presse-balles selon la revendication 10, caractérisé en ce que le recouvrement, en ce qui concerne au moins la face supérieure tournée vers l'extérieur est en fonte grise.

13. Presse-balles selon la revendication 10, caractérisé en ce que le métal est un alliage d'acier.
